# EUROPÄISCHE PATENTANMELDUNG

(11) **EP 1 429 090 A2**
(43) Veröffentlichungstag der Anmeldung: **16.06.2004**
(21) Anmeldenummer: 03028239.6
(22) Anmeldetag: 09.12.2003
(51) Int. Cl.: F25B 41/06

(54) **Kreislauf zur Erzeugung von Kälte oder Wärme**

(30) Priorität: 13.12.2002 DE 10258453
(71) Anmelder: Otto Egelhof GmbH & Co. KG, 70736 Fellbach (DE)
(72) Erfinder: Winterstein, Ralf, 72581 Dettingen / Erms (DE); Robin, Jean-Jacques, 71364 Winnenden (DE); Köstler, Hans, 73635 Rudersberg (DE)
(74) Vertreter: Manitz, Finsterwald & Partner GbR

(57) **Zusammenfassung**

Kreislauf zur Erzeugung von Kälte oder Wärme mit einem Verdichter, einem Verdampfer, einem Kondensator und einem als separates Bauteil ausgebildeten Drosselorgan (1,16) mit festem Durchflussquerschnitt, wobei zur Verringerung der Herstellungskosten und des notwendigen Bauraums das Drosselorgan (1,16) direkt zwischen zwei Elemente (10,11) des Kreislaufs wie Anschlussrohr (10) und Anschlussstutzen (11) eingesetzt ist.

## Beschreibung

Die vorliegende Erfindung betrifft einen Kreislauf zur Erzeugung von Kälte oder Wärme mit einem Verdichter, einem Verdampfer, einem Kondensator und einem als separates Bauteil ausgebildeten Drosselorgan mit festem Durchflussquerschnitt.

In bestimmten Anwendungsfällen werden bei Kältekreisläufen Drosselorgane mit festem Durchflussquerschnitt eingesetzt. Die Drosselorgane werden beispielsweise durch ein in einem Gehäuse angeordnetes Kupferrohr gebildet, wobei das Gehäuse an der entsprechenden Stelle in den Kältekreislauf eingeschaltet wird, insbesondere zwischen Kondensator und Verdampfer.

Der Erfindung liegt die Aufgabe zugrunde, einen Kreislauf der eingangs genannten Art zu verbessern. Insbesondere sollen der Herstellungsaufwand und die Herstellungskosten verringert werden.

Diese Aufgabe wird dadurch gelöst, dass das Drosselorgan direkt zwischen zwei Elemente des Kreislaufs wie Anschlussrohr und Anschlussstutzen eingesetzt ist.

Durch die Anordnung des Drosselorgans direkt zwischen zwei Elementen des Kreislaufs wie Anschlussrohr und Anschlussstutzen wird ein separates Gehäuse eingespart. Zudem kann Bauraum eingespart werden, da das Gehäuse wegfällt.

Das Drosselorgan kann beispielsweise als Scheibe mit insbesondere zentraler Durchtrittsöffnung ausgebildet sein oder zumindest eine solche Scheibe als Bestandteil aufweisen. Durch diese scheibenartige Ausbildung des Drosselorgans kann dieses in geeigneter Weise zwischen zwei Elemente des Kreislaufes eingesetzt und allein durch Verbinden der beiden Elemente fixiert werden. Hierfür kann zwischen den beiden Elementen ein entsprechender Absatz vorgesehen sein, auf dem die Scheibe aufliegt. Damit ergibt sich eine sowohl konstruktive als auch von der Herstellung her günstige Gestaltung.

Nach einer besonders bevorzugten Ausführung der Erfindung ist das Drosselorgan zugleich als Dichtelement zur Abdichtung der Verbindungsstelle der beiden Elemente des Kreislaufs nach außen ausgebildet. Ein separates Dichtelement zur Abdichtung der beiden Elemente gegeneinander kann dadurch entfallen, so dass insgesamt mindestens ein weiteres Bauteil eingespart wird. Damit kann auf kostengünstige und unaufwendige Weise eine äußere Dichtheit des Kreislaufes an der Verbindung der beiden Elemente geschaffen werden.

Zur Bewirkung der Dichtfunktion des Drosselorgans kann dieses beispielsweise eine Oberfläche aus elastischem Dichtmaterial aufweisen. Eine andere Möglichkeit besteht darin, in das Drosselorgan mindestens ein elastisches Dichtelement, beispielsweise einen O-Ring einzusetzen.

Nach einer anderen Ausgestaltung der Erfindung kann das Drosselorgan als metallische Dichtung ausgebildet sein oder eine metallische Dichtung aufweisen. Diese Ausgestaltung ist insbesondere für hohe Drücke geeignet.

Nach einer weiteren Ausgestaltung der Erfindung, die ebenfalls besonders bevorzugt ist, kann das Drosselorgan zusätzlich oder alternativ zur Dichtfunktion mit einer Filterfunktion ausgebildet sein. Auch dadurch kann ein separates Bauteil eingespart und können entsprechend die Kosten gesenkt werden.

Das Drosselorgan kann hierfür auf einer Seite, insbesondere der Zuströmseite, ein Filtersieb tragen, um ein Zusetzen der Drossel durch Schmutzteilchen zu verhindern. Das Drosselorgan kann aber auch auf beiden Seiten ein solches Filtersieb tragen, also sowohl auf der Zuströmseite als auch auf der Abströmseite. Damit kann ein Zusetzen auch bei Stillstand des Kreislaufes von der Abströmseite her verhindert werden. Zudem kann durch diese zweite Ausgestaltung ein Betrieb des Kreislaufes in beiden Strömungsrichtungen, also beispielsweise sowohl als Kältekreislauf als auch als Wärmepumpe erfolgen. Hierzu ist das Drosselorgan nach einer speziellen Ausgestaltung der Erfindung in beiden Richtung durchströmbar ausgebildet.

Ausführungsbeispiele der Erfindung sind in der Zeichnung dargestellt und werden nachfolgend beschrieben. Es zeigen, jeweils in schematischer Darstellung,
- Fig. 1: eine erste Variante eines erfindungsgemäßen Drosselorgans,
- Fig. 2: eine zweite Variante eines erfindungsgemäßen Drosselorgans,
- Fig. 3: eine dritte Variante eines erfindungsgemäßen Drosselorgans, und
- Fig. 4: einen Ausschnitt aus einem erfindungsgemäßen Kreislauf mit Drosselorgan.

Das in Fig. 1 dargestellte Drosselorgan ist als Scheibe 1 mit zentraler Durchtrittsöffnung 2 ausgebildet. Die Durchtrittsöffnung 2 gibt den Drosselquerschnitt vor und wird entsprechend bedarfsgemäß ausgebildet. In die Scheibe 1 sind auf beiden Flachseiten zwei ringförmige Dichtelemente 3 eingesetzt. Alternativ könnte die Scheibe 1 eine Oberfläche aus elastischem Dichtmaterial aufweisen. Durch beide Maßnahmen kann die Scheibe 1 als Dichtelement eingesetzt werden.

Hierfür wird die Scheibe 1 beispielsweise zwischen zwei Rohrenden des Kreislaufs oder beispielsweise zwischen einem Rohrende und einem Anschlussstutzen eingesetzt, wobei an einem der beiden Elemente ein Absatz ausgebildet ist, gegen den die Scheibe 1 von der Stirnseite des andern Elements gedrängt wird, wenn die beiden Elemente miteinander verbunden sind. Die Verbindung der beiden Elemente kann beispielsweise durch Einschrauben oder durch eine Flanschverbindung erfolgen.

Fig. 2 zeigt eine Variante, bei welcher das Drosselorgan zusätzlich eine Filterfunktion aufweist. Hierfür ist auf der Zuströmseite der Scheibe 1 ein Filtersieb 4 angeordnet, welches als entgegen der Strömungsrichtung I konisch zusammenlaufender Korb ausgebildet ist. Die Scheibe 1 ist bei dieser Variante außerdem auf der Zuströmseite mit einem Fortsatz 5 ausgebildet, an welchem des Filtersieb 4 befestigt ist und der mit einem in Strömungsrichtung I sich konisch verjüngenden Einlauftrichter 6 für die Durchtrittsöffnung 2 versehen ist. Wie bei der Variante von Fig. 1 weist die Scheibe 1 auch hier auf ihren beiden Flachseiten je ein ringförmiges Dichtelement 3 auf, das in eine entsprechende Nut eingesetzt ist, so dass hier eine Dreifachfunktion gegeben ist, nämlich neben der Drosselfunktion durch die Durchtrittsöffnung 2 eine Dichtfunktion und eine Filterfunktion. Anstelle der Dichtelemente 3 könnte die Scheibe 1 auch wieder mit einer Oberfläche aus elastischem Dichtmaterial versehen sein.

Die in Fig. 3 dargestellte Variante zeigt ebenfalls ein Drosselorgan mit zusätzlicher Filterfunktion. Im Gegensatz zu Fig. 2 sind hier jedoch auf beiden Seiten der Scheibe 1 Filtersiebe 4, 7 angeordnet. Auf diese Weise kann ein Zusetzen der Durchtrittsöffnung 2 sowohl von der Zuströmseite als auch von der gegenüberliegenden Seite her verhindert werden, oder das Drosselorgan kann für beide Strömungsrichtungen I und II eingesetzt werden.

Zur Befestigung der beiden Filtersiebe 4, 7 weist die Scheibe 1 bei dieser Variante auf beiden Flachseiten jeweils einen Fortsatz 5, 8 auf. Beide Fortsätze 5, 8 sind jeweils mit einem Einlauf- bzw. Auslauftrichter 6, 9 für die Durchtrittsöffnung 2 versehen. Auch bei dieser Variante weist die Scheibe 1 im übrigen auf ihren beiden Flachseiten je ein ringförmiges Dichtelement 3 auf, das in eine entsprechende Nut eingesetzt ist, oder eine Oberfläche aus elastischem Dichtmaterial, so dass auch diese Variante eine Dreifachfunktion erfüllt, nämlich eine Drosselfunktion durch die Durchtrittsöffnung 2, eine Dichtfunktion und eine Filterfunktion.

Fig. 4 zeigt ein Rohrende 10 und einen Anschlussstutzen 11 eines erfindungsgemäßen Kreislaufes, wobei die Verbindungsstelle insbesondere zwischen Kondensator und Verdampfer liegt. Das Ende des Rohres 10 weist einen im Querschnitt verringerten Abschnitt 12 auf, der in eine entsprechende Öffnung 13 des Anschlussstutzens 11 greift. Die Öffnung 13 geht nach innen in eine Öffnung 14 mit gegenüber der Öffnung 13 verringertem Öffnungsquerschnitt über. Dadurch wird zwischen den Öffnungen 13 und 14 ein zum Rohrende 10 weisender Absatz 15 gebildet.

In die Öffnung 14 des Anschlussstutzens 11 ist ein buchsenartig ausgebildetes Drosselorgan 16 eingesetzt, welches auf seiner zum Anschlussrohr 10 weisenden Seite scheibenartig erweitert ist. Der scheibenartige Abschnitt 17 des Drosselorgans 16 weist einen Durchmesser auf, der geringfügig kleiner ist als der Durchmesser der Öffnung 13. Ebenso weist der Buchsenabschnitt 18 des Drosselorgans 16 einen Durchmesser auf, der geringfügig kleiner ist als der Durchmesser der Öffnung 14. Auf diese Weise kann das Drosselorgan 16 mit dem Buchsenabschnitt 18 in die Öffnung 14 eingesetzt werden und sich auf dem Absatz 15 zwischen den Öffnungen 13 und 14 abstützen.

Die Dicke d des scheibenförmigen Abschnitts 17 des Drosselorgans 16 ist außerdem so gewählt, dass das Rohr 10 in seiner endgültigen Einbaulage den scheibenförmigen Abschnitt 17 des Drosselorgans 16 mit seinem Ende 12 gegen den Absatz 15 presst. Im dargestellten Ausführungsbeispiel werden dadurch zwei in die beiden Flachseiten des scheibenförmigen Abschnitts 17 eingesetzte ringförmige Dichtelemente 3 komprimiert. Auf diese Weise kann zwischen dem scheibenförmigen Abschnitt 17 und dem Anschlussstutzen 11 sowie zwischen dem scheibenförmigen Abschnitt 17 und dem Abschnitt 12 des Rohres 10 eine Dichtung realisiert werden, so dass insgesamt die Verbindungsstelle zwischen dem Rohr 10 und dem Anschlussstutzen 11 nach außen abgedichtet ist. Zusätzlich oder alternativ könnten zwischen dem Rohr 10 und dem Anschlussstutzen 11 O-Ringe vorgesehen sein, die in entsprechende Nuten des Rohres 10 eingesetzt sind.

Der Buchsenabschnitt 18 und der Scheibenabschnitt 17 des Drosselorgans 16 sind mit einer zentralen Durchtrittsöffnung 22 ausgebildet, in welche ein umgeformtes Rohr 23 eingesetzt ist. Das Rohr 23 ist in der Mitte von einem O-Ring 24 umgeben, der durch die Formgestaltung des Rohres 23 gegen die Durchtrittsöffnung 22 gepresst wird und dadurch das Rohr 23 gegenüber dem Buchsenabschnitt 18 des Drosselorgans 16 abdichtet.

Das Rohr 23 ist derart umgeformt, dass es in der Mitte, also im Bereich des O-Ringes 24, eine Durchtrittsöffnung 2 mit dem gewünschten Durchtrittsquerschnitt sowie beidseits hiervon jeweils einen Einlauf- oder Auslauftrichter 25 für die Durchtrittsöffnung 2 bildet. An seinen beiden Enden ist das Rohr 23 nach außen umgebördelt und liegt auf den Stirnseiten 26 des Drosselorgans 16 auf. Auf den umgebördelten Rand des Rohres 23 ist jeweils ein entsprechend den Fig. 2 und 3 ausgebildetes Filtersieb 4, 7 derart aufgesetzt, dass die konisch verjüngten geschlossenen Enden der Filtersiebe 4, 7 voneinander wegweisen. Durch Umbördeln der beiden Stirnseiten des Drosselorgans 16 sind die beiden Filtersiebe 4, 7 zusammen mit dem Rohr 23 auf dem Drosselorgan 16 fixiert.

Zur Herstellung eines erfindungsgemäßen Kreislaufes gemäß Fig. 4 wird ein Drosselorgan 16 so in die Öffnung 13, 14 des Anschlussstutzens 11 eingeführt, dass der Abschnitt 18 in die Öffnung 14 taucht und der scheibenartige Abschnitt 17 am Absatz 15 anliegt. Sodann wird das Rohr 10 mit seinem Abschnitt 12 in die Öffnung 13 eingeführt und das Rohr 10 mit dem Anschlussstutzen 11 verbunden, beispielsweise durch eine Flanschverbindung. Dabei wird der scheibenförmige Abschnitt 17 des Drosselorgans 16 zwischen dem Abschnitt 12 des Rohres 10 und dem Absatz 15 derart eingespannt, dass der Kreislauf nach außen abgedichtet ist.

Nun kann der Kreislauf in Betrieb genommen werden. Die Strömungsrichtung kann dabei gemäß Pfeil I oder gemäß Pfeil II gewählt sein, da das Drosselorgan 16 auf beiden Seiten mit einem Sieb 4, 7 ausgestattet ist. Eine eventuell erforderliche Demontage erfolgt in umgekehrter Reihenfolge.

Das erfindungsgemäße Drosselorgan ist platzsparend einsetzbar und günstig in der Herstellung. Zudem können damit bis zu drei Funktionen, Drosselfunktion, Dichtfunktion und Siebfunktion, realisiert werden. Auch hierdurch können weitere Kosten und Platz eingespart werden.

### Bezugszeichenliste

- 1: Scheibe
- 2: Durchtrittsöffnung
- 3: Dichtelement
- 4: Filtersieb
- 5: Ansatz
- 6: Einlauf-/Auslauftrichter
- 7: Seite von 1
- 8: Ansatz
- 9: Auslauf-/Einlauftrichter
- 10: Rohr
- 11: Anschlussstutzen
- 12: Abschnitt von 10
- 13: Öffnung von 11
- 14: Öffnung von 11
- 15: Absatz
- 16: Drosselorgan
- 17: scheibenförmiger Abschnitt
- 18: Buchsenabschnitt
- 22: Durchtrittsöffnung
- 23: Rohr
- 24: O-Ring
- 25: Einlauf- oder Auslauftrichter
- 26: Stirnseite von 16

- I: Strömungsrichtung
- II: Strömungsrichtung

- d: Dicke

## Patentansprüche

1. Kreislauf zur Erzeugung von Kälte oder Wärme mit einem Verdichter, einem Verdampfer, einem Kondensator und einem als separates Bauteil ausgebildeten Drosselorgan (1, 16) mit festem Durchflussquerschnitt,
**dadurch gekennzeichnet, dass** das Drosselorgan (1, 16) direkt zwischen zwei Elemente (10, 11) des Kreislaufs wie Anschlussrohr und Anschlussstutzen eingesetzt ist.

2. Kreislauf nach Anspruch 1,
**dadurch gekennzeichnet, dass** das Drosselorgan (1, 16) zumindest zum Teil als Scheibe mit insbesondere zentraler Durchtrittsöffnung (2) ausgebildet ist.

3. Kreislauf nach Anspruch 1 oder 2,
**dadurch gekennzeichnet, dass** das Drosselorgan (1, 16) zugleich als Dichtelement zur Abdichtung der Verbindungsstelle der beiden Elemente (10, 11) des Kreislaufs nach außen ausgebildet.

4. Kreislauf nach einem der vorhergehenden Ansprüche,
**dadurch gekennzeichnet, dass** das Drosselorgan (1, 16) eine Oberfläche aus elastischem Dichtmaterial aufweist.

5. Kreislauf nach einem der vorhergehenden Ansprüche,
**dadurch gekennzeichnet, dass** in das Drosselorgan (1, 16) mindestens ein elastisches Dichtelement (3), insbesondere ein O-Ring, eingesetzt ist.

6. Kreislauf nach einem der vorhergehenden Ansprüche,
**dadurch gekennzeichnet, dass** das Drosselorgan (1, 16) als metallische Dichtung ausgebildet ist.

7. Kreislauf nach einem der vorhergehenden Ansprüche,
**dadurch gekennzeichnet, dass** das Drosselorgan (1, 16) zusätzlich oder alternativ zur Dichtfunktion mit einer Filterfunktion ausgebildet ist.

8. Kreislauf nach Anspruch 7,
**dadurch gekennzeichnet, dass** das Drosselorgan (1, 16) auf einer Seite ein Filtersieb (4) trägt.

9. Kreislauf nach Anspruch 7,
**dadurch gekennzeichnet, dass** das Drosselorgan (1, 16) auf beiden Seiten ein Filtersieb (4, 7) trägt.

10. Kreislauf nach einem der vorhergehenden Ansprüche,
**dadurch gekennzeichnet, dass** das Drosselorgan (1, 16) in beiden Richtungen (I, II) durchströmbar ist.
